# FASCICULE DE BREVET EUROPEEN

(11) **EP 0 351 276 B1**
(45) Date de publication et mention de la délivrance du brevet: **05.08.1992**
(21) Numéro de dépôt: 89401839.9
(22) Date de dépôt: 27.06.1989
(51) Int. Cl.: D06F 58/28

(54) **Procédé de détection de pannes dans un sèche-linge et sèche-linge mettant en oeuvre ce procédé**
Verfahren zur Feststellung eines Fehlerzustandes in einem Wäschetrockner und dieses Verfahren anwendender Wäschetrockner
Method for detecting failures in a laundry drier, and laundry drier using this method

(30) Priorité: 13.07.1988 FR 8809549
(43) Date de publication de la demande: 17.01.1990
(73) Titulaire: CIAPEM, F-69007 - Lyon (FR)
(72) Inventeur: Delhomme, Bernard, F-92045 Paris la Défense (FR); Kubacsi, Michel, F-92045 Paris la Défense (FR)
(74) Mandataire: Phan, Chi Quy

(56) Documents cités:
- DE-A- 3 436 342
- FR-A- 2 424 352
- GB-A- 2 034 451
- GB-A- 2 210 485
- US-A- 4 531 307

## Description

La présente invention concerne un procédé de détection de pannes dans un sèche-linge, et un sèche-linge mettant en oeuvre ce procédé.

Une sécurité dans un sèche-linge connu est souvent assurée au moyen de relais thermiques qui coupent l'alimentation électrique de ses éléments chauffants ou de ses moteurs en cas de surchauffe, et par un contrôle d'une température maximale admissible de l'air dans sa gaine de sortie d'air en vue de couper son chauffage et de mettre l'appareil en phase de refroidissement où le linge est brassé sans être chauffé, lors d'un dépassement d'une telle température.

Le sèche-linge décrit dans le document DE-A-3 436 342 a un dispositif pour le mesurer des variations d'humidité dans le tambour pendant le cycle de fonctionnement. A moyen de cette mesure les pannes peuvent être détectées.

Le fonctionnement de cette sécurité dans un sèche-linge connu se produit dans la plupart des cas sans que l'utilisateur s'en aperçoive. En effet lorsque l'alimentation électrique des éléments chauffants ou des moteurs est automatiquement coupée pour cause de surchauffe et rétablie après refroidissement de ceux-ci, aucune information de ces incidents n'est clairement portée à la connaissance de l'utilisateur. Par ailleurs un utilisateur non présent au moment de ces incidents peut difficilement se rendre compte du mal fonctionnement de ce sèche-linge et continue à l'utiliser dans de mauvaises conditions qui risquent d'entraîner des dommages à des organes constituants.

La présente invention visant à éviter ces inconvénients a pour objet un procédé efficace et économique de détection et d'identification de pannes dans un sèche-linge. Elle a également pour objet un sèche-linge mettant en oeuvre ce procédé. Le sèche-linge signale les pannes qui se sont produites et commande en conséquence son fonctionnement.

Selon l'invention un procédé de détection de pannes dans un sèche-linge muni d'un tambour à linge, de résistances chauffantes électriques et d'un ventilateur de circulation d'air, est caractérisé en ce qu'il comprend des mesures de températures de l'air au niveau de la gaine de sortie d'air et à des instants prédéterminés du cycle de fonctionnement de ce sèche-linge, une détermination des valeurs des variations de températures mesurées, et une identification des pannes par une reconnaissance sélective des valeurs anormales de ces variations de température en tenant compte de ces instants de mesure de ces températures, dans le cycle de fonctionnement du sèche-linge

L'invention est applicable aussi bien aux sèche-linge où l'air sortant de leur tambour à linge est évacué à l'extérieur, qu'aux sèche-linge dans lesquels l'air sortant de leur tambour à linge est recyclé c'est-à-dire déshumidifié puis remis dans leur circuit d'air de séchage. Pour mieux faire comprendre l'invention on en décrit ci-après un exemple de réalisation illustré par un dessin unique ci-annexé représentant schématiquement et partiellement un sèche-linge où l'air sortant de son tambour à linge est évacué à l'extérieur.

Le sèche-linge 1 illustré comprend un tambour rotatif à linge 2, une gaine d'entrée d'air 3 pour un courant d'air de séchage véhiculé par un ventilateur 4 et chauffé, à une température prédéterminée, par des résistances électriques chauffantes 5, une gaine de sortie d'air 6 munie d'un filtre 7 qui retient notamment des bourres de linge. Le tambour à linge 2 est entraîné en rotation par un moteur électrique 8.

Lors d'une mise en marche du sèche-linge 1, le tambour 2 tourne et soulève le linge à sécher 9 tandis qu'un courant d'air chaud à température prédéterminée 10 est envoyé à travers la gaine d'entrée d'air 3 dans le tambour 2 pour y sécher le linge. L'air 11 sortant du tambour à linge 2 étant un air refroidi et chargé d'humidité, est guidé par la gaine de sortie d'air 6 pour être évacué à l'extérieur.

Quand un seuil d'humidité final H du linge 9 choisi comme condition de fin de séchage, est atteint, l'alimentation électrique des résistances chauffantes 5 est coupée et le sèche-linge 1 est mis en phase de refroidissement du linge 9 où le moteur 8 et le ventilateur 4 continuent à fonctionner pour faire tourner le tambour 2 et soulever le linge 9 et envoyer un courant d'air frais dans le tambour 2 afin d'accélérer le refroidissement, du linge 9. A la fin de cette phase de refroidissement le sèche-linge 1 est arrêté, le séchage du linge 9 prend fin et le linge 9 est séché conformément aux critères choisis par l'utilisateur. Le bon résultat de séchage est ordinairement obtenu par un fonctionnement normal du sèche-linge 1.

Cependant des incidents mécaniques ou électriques pourraient se produire et perturber ce fonctionnement normal du sèche-linge 1 et compromettre ce bon résultat de séchage du linge 9. Une panne de chauffage entraîne un linge mal séché. Un défaut de ventilation provoqué par exemple par un ventilateur 4 bloqué ou par une gaine de sortie d'air 6 bouchée risque d'exposer hasardeusement le linge à une température trop élevée. Un chauffage ininterrompu ou incontrôlable dans une phase de refroidissement du linge 9 conduit à un surchauffage dangereux de l'air de séchage et aux dommages au linge. Des relais thermiques de sécurité ou des thermostats de contrôle montés dans le sèche-linge 1 pourraient dans une certaine mesure limiter ou prévenir des dommages entraînés par des défaillances de fonctionnement, de commande ou du matériel mais restent insuffisants comme moyens pour mener à une bonne utilisation du sèche-linge, ceci est déjà rappelé dans un paragraphe précédent.

Il est ainsi avantageux que ces pannes ou incidents mécaniques et électriques dans un sèche-linge soient détectés, identifiés, à la connaissance de l'utilisateur et/ou exploités pour une commande efficace du sèche-linge 1.

Selon l'invention, un procédé de détection de pannes dans un sèche-linge comprend des mesures de températures de l'air au niveau de la gaine de sortie d'air du sèche-linge et à des instants prédéterminés du cycle de fonctionnement de ce sèche-linge, une détermination des valeurs des variations des températures mesurées, et une identification des pannes par une reconnaissance sélective des valeurs anormales de ces variations de températures en tenant compte de ces instants de mesure de ces températures dans le cycle de fonctionnement du sèche-linge.

Dans un déroulement d'un fonctionnement normal d'un sèche-linge 1, la température de l'air au niveau de la gaine de sortie 6 monte rapidement, durant une première phase où le linge humide et la structure mécanique du sèche-linge sont chauffés à partir d'une température initiale de sortie (Ti) relativement basse (< 25°C) ou après une baisse de température initiale à un minimum (Tmin) jusqu'à une température d'équilibre (Te) correspondant au début d'une deuxième phase ou phase d'extraction d'eau au cours de laquelle la température suit une montée lente jusqu'à une valeur Tf à partir de laquelle la température monte de nouveau rapidement dans une troisième phase ou phase de surséchage. Normalement l'alimentation électrique des résistances chauffantes 5 est coupée rapidement après le début de cette troisième phase ou phase de surséchage et une phase de refroidissement du linge 9 est déclenchée, pour éviter toute détérioration du linge 9 par un courant d'air ayant une température trop élevée.

Selon l'invention sont effectués au niveau de la gaine de sortie d'air 6 et dans la première phase ou phase initiale du cycle de fonctionnement du sèche-linge 1, des mesures d'une température minimale détectée de l'air Tmin, d'une température de l'air T₁ à un instant prédéterminé t₁, de l'ordre de six à douze minutes après la détection du Tmin, d'une température de l'air T₂ à un instant prédéterminé t₂ de l'ordre de dix minutes après la mesure de T₁, et des déterminations des valeurs des variations de températures T₁ - Tmin et T₂ - T₁.

Ces variations de températures constituent des bases pour une identification de certaines pannes du sèche-linge dans la phase initiale ou première phase du cycle de fonctionnement de l'appareil. En effet si T₁ - Tmin est négative (ou nulle) (T₁ - Tmin < O). Cette baisse anormale de température indique une absence de chauffage c'est-à-dire une panne de chauffage. Si T₁ - Tmin est positive et supérieure à Tv, Tv étant un écart de température typique du sèche-linge considéré de l'ordre de 5°C environ (Tv < T₁ - Tmin), cette augmentation normale de température traduit un fonctionnement normal du sèche-linge 1.

Si T₁ - Tmin est positive mais inférieure à Tv environ (O < T₁ - Tmin < Tv), cette élévation de température s'avère anormalement faible et indique soit une forte charge en linge humide à sécher dans le tambour 2 ou une trop faible tension électrique d'alimentations des résistances chauffantes 5 soit un défaut de ventilation provoqué par un arrêt ou blocage du ventilateur 4. Dans le dernier cas l'air chauffé n'est pas en état normal de circulation, la montée en température dans la gaine d'entrée 10 est rapide et le relais thermique de protection des résistances chauffantes 5 fonctionne et coupe automatiquement l'alimentation électrique de ces dernières. Par inertie thermique, la température de l'air dans la gaine de sortie d'air 6 monte légèrement de Δ Tv, ΔTv dépendant du type de sèche-linge et étant environ 3 à 5°C entre T₁ et Tmin puis redescend lentement. Ces deux cas sont distingués l'un de l'autre par un examen de la variation de température T₂ - T₁.

Si T₂ - T₁ est positive (T₂ - T₁ > 0), cette augmentation normale de température indique que soit l'air de séchage reprend une circulation normale dans le sèche-linge 1 après un début stagnant dû à une barrière temporaire constituée par une trop forte charge en linge dans le tambour 2 (0 < T₁ - Tmin < Tv) soit la tension secteur est faible et que par conséquent le fonctionnement du sèche-linge 1 est normal.

Si T₂ - T₁ est négative ou nulle (T₂ - T₁ ≦ O) cette baisse anormale de température confirme un défaut de ventilation provoqué par un arrêt du ventilateur 4 (0 < T₁ - Tmin < Tv).

Ainsi les mesures de T₁ - Tmin et T₂ - T₁ permettent d'identifier une panne de chauffage (T₁ - Tmin < 0) un défaut de ventilation provoqué par un blocage ou un arrêt intempestif du ventilateur 4 (0 < T₁ - Tmin < Tv et T₂ - T₁ < 0) dans la première phase d'un cycle de fonctionnement du sèche-linge.

Selon l'invention sont en outre effectuées au niveau de la gaine de sortie d'air 6 et au cours du cycle de fonctionnement du sèche-linge 1 des mesures de température de l'air Tj périodiquement toutes les tn secondes où tn est de l'ordre de plusieurs secondes, et des déterminations des valeurs des variations de températures Tj - T(j - 1).

Si Tj - T(j - 1) est positive, cette augmentation normale de température traduit un fonctionnement normal des sèche-linge.

Si Tj - T(j - 1) est négative, cette baisse anormale de températures indique soit une mauvaise circulation momentanée de l'air de séchage due à une barrière temporaire constituée par du linge en mouvement occupant dans le tambour 2 une disposition d'obstruction, soit une ouverture de la porte du sèche-linge entraînant un fonctionnement d'un relais de sécurité qui coupe de chauffage, soit une phase normale de refroidissement du linge déclenchée après l'instant où un seuil d'humidité final H choisi du linge est atteint, soit une panne de chauffage, soit une obstruction de la gaine de sortie d'air 6.

Pour le cas d'une ouverture de la porte du sèche-linge l'identification se fait en scrutant l'état d'un microcontact de porte, ce microcontact étant ouvert si la porte est ouverte et le cas d'une phase normale de refroidissement l'identification découle de la détermination de l'atteinte du seuil d'humidité final H contrôlé par le circuit de commande du sèche-linge.

Pour distinguer les autres cas énumérés ci-dessus un contrôle de la pente$\frac{\text{ΔT}}{\text{tp}}$ est effectué pendant un temps tp de dix minutes environ par exemple.

Si$\frac{\text{ΔT}}{\text{tp}}$ est d'abord négatif et ensuite positif, il s'agit d'une mauvaise circulation momentanée de l'air de séchage due au linge en mouvement qui occupe dans le tambour 2 une disposition d'obstruction.

Si$\frac{\text{ΔT}}{\text{tp}}$ reste anormalement négatif et est supérieur à un seuil S de variation de température par unité de temps, par exemple 1°C par minute$\text{(} \frac{\text{ΔT}}{\text{tp}} \text{> S)}$ pendant un temps tp de dix minutes environ, S dépendant du sèche-linge, il s'agit soit d'une panne de chauffage soit d'une obstruction de la gaine de sortie d'air 6 lesquelles peuvent être distinguées l'une de l'autre par un examen supplémentaire. Pour cela, une température T₃ de l'air est effectuée au bout d'un temps t₃ de l'ordre de quinze minutes (typique du sèche-linge considéré) après une coupure du circuit de chauffage et un maintien de la ventilation, puis une température T₄ de l'air est mesurée au bout d'un temps t₄ environ cinq minutes (typique du sèche-linge considéré) après une refermeture du circuit de chauffage et enfin une variation T₄ - T₃ est déterminée.

Si T₄ - T₃ est négative ou nulle (T₄ - T₃ ≦ 0), c'est une panne de chauffage.

Si T₄ - T₃ est positive (T₄ - T₃ > 0), la gaine de sortie d'air 6 est obstruée.

Ainsi les mesures de Tj - T(j - 1),$\frac{\text{ΔT}}{\text{tp}}$ , et T₄ - T₃ permettent une identification de panne de chauffage et l'obstruction de la gaine de sortie d'air 6 au cours d'un cycle de fonctionnement du sèche-linge 1.

Selon l'invention sont par ailleurs effectuées au niveau de la gaine de sortie d'air 6 et postérieurement au moment où un seuil d'humidité final H choisi et programmé du linge est atteint, des mesures de température de l'air T₅ pendant la phase de refroidissement toutes les tr secondes où tr est de l'ordre de trente secondes. Ts étant la température de sécurité, par exemple 70°C, si T₅ - Ts est anormalement positive ou nulle (T₅ - Ts ≧O) ou si$\frac{\text{ΔT}}{\text{tr}}$ est anormalement positive$\text{(} \frac{\text{ΔT}}{\text{tr}} \text{≧ 0),}$ pour une durée minimale de deux minutes par exemple, cela indique une panne de de non interruption du chauffage, car le chauffage est toujours en marche bien que l'alimentation électrique des résistances chauffantes 5 doive être coupée par le programmateur du sèche-linge 1 qui passe en phase de refroidissement du linge ou dernière phase du cycle de fonctionnement du sèche-linge, la phase de séchage étant terminée.

Ainsi les mesures de T₅ - Ts ou de$\frac{\text{ΔT}}{\text{tr}}$ permettent d'identifier une panne de non interruption du chauffage ou panne due à un relais de commande d'alimentation électrique des résistances chauffantes 5, qui est bloqué ou en court-circuit dans une dernière phase du cycle de fonctionnement du sèche-linge.

Dans l'exemple illustré, le sèche-linge 1 qui met en oeuvre le procédé de détection de pannes décrit dans les paragraphes précédentes comprend un capteur de température d'un type connu 14 qui, disposé dans la gaine de sortie d'air 6 du tambour 2, opère une saisie des températures de l'air y circulant et un circuit de commande 15 muni d'une carte électronique 16 utilisant un microprocesseur qui assure des mesures de températures, un enregistrement des données saisies, des déterminations des variations de températures à partir de ces données, une identification des pannes selon le procédé ci-dessus, une mise en mémoire de programmes de fonctionnement du sèche-linge, de valeurs préétablies telles que la température de sécurité Ts, le seuil S de variations de températures par unité des temps, des seuils d'humidité choisis de fin de séchage H du linge, et effectue une commande des organes du sèche-linge 1, une éxécution des programmes de fonctionnement choisis, une interruption de ceux-ci suivant les pannes détectées et une signalisation de ces pannes. Cette signalisation peut être réalisée par des moyens lumineux ou sonores ou des moyens d'affichage en clair.

Le sèche-linge 1 comprend des voyants lumineux non représentés constitués par des diodes pour signaler ou afficher le fonctionnement ou l'arrêt du sèche-ligne 1 et/ou de ses organes et les natures des pannes détectées. Dans l'exemple illustré à la figure 2, trois diodes alignées 21, 22, 23 ont été utilisées pour un affichage des pannes détectées.

Au cours d'un fonctionnement du sèche-linge 1, si dans la première phase ou phase initiale de son cycle de fonctionnement, une panne de chauffage est détectée, le programme de fonctionnement choisi est interrompu par le circuit de commande 15 qui arrête le sèche-linge car il est inutile de laisser l'appareil en marche sans chauffage, et cette panne de chauffage est signalée par un éclairage de deux premières 21 et 22 des trois diodes, représentées en a/ dans la figure 2.

Dans le cas où un défaut de ventilation causé par un blocage ou un arrêt intempestif du ventilateur 4 est détecté, le circuit de commande 15 coupe l'alimentation électrique des résistances chauffantes 5 ou arrête le sèche-linge pour éviter toute surchauffe et un fonctionnement répétitif de celles-ci sous le contrôle de son relais de sécurité thermique, et signale cette panne par un éclairage de deux diodes d'extrémité 21, 23 des trois diodes représentées en b/ dans la figure 2.

Au cours du cycle de fonctionnement du sèche-linge 1, si$\frac{\text{Δ T}}{\text{tp}}$ mesurée et déterminée, est négative et supérieure à un seuil de variation de températures par unité de temps, il y a soit une panne de chauffage soit une obstruction de la gaine de sortie d'air 6, le circuit de commande 15 peut signaler cette situation par un éclairage de deux dernières 22 et 23 des trois diodes, représentées en c/ dans la figure 2.

Si une obstruction de la gaine de sortie d'air 6 est détectée, le circuit de commande 15 coupe l'alimentation électrique des résistances chauffantes 5 ou arrête le sèche-linge 1 et signale cette panne par un éclairage des trois diodes 21, 22, 23 représentées en d/ dans la figure 2.

Si une non-interruption du chauffage est détectée en phase de refroidissement du linge ou dernière phase du cycle de fonctionnement du sèche-linge, le circuit de commande 15 maintient en fonctionnement le ventilateur 4 même après la fin de la phase normale de refroidissement du linge pour éviter tout dommage au linge par une température trop élevée, et signale cette panne de non interruption du chauffage par un clignotement des trois diodes 21, 22, 23 représentées en e/ dans la figure 2.

La sécurité de fonctionnement du sèche-linge 1 de l'invention est ainsi réalisée d'une manière plus poussée que celle des sèche-linge connus, ce qui permet non seulement de mettre efficacement le linge 9 à l'abri de tous dommages d'origine thermique mais également d'obtenir une appréciable économie par une utilisation rationnelle de l'appareil, et un bon résultat de séchage.

## Revendications

1. Procédé de détection de pannes dans un sèche-linge (1) muni d'un tambour à linge (2), de résistances chauffantes électriques (5) et d'un ventilateur (4) de circulation d'air, caractérisé en ce qu'il comprend des mesures de températures de l'air (T₁, T₂, T₃, T₄, T₅, Tmin, Tj) au niveau de la gaine de sortie d'air (6) et à des instants prédéterminés (t₁, t₂, t₃, t₄) du cycle de fonctionnement de ce sèche-linge, une détermination des valeurs des variations de température mesurées (Tj - T(j - 1), T₁ - Tmin, T₂ - T₁, T₄ - T₃, T₅ - Ts), et une identification des pannes par une reconnaissance sélective des valeurs anormales de ces variations de températures en tenant compte de ces instants de mesure de ces températures, dans le cycle de fonctionnement du sèche-linge (1).

2. Procédé selon la revendication 1, caractérisé en ce qu'il comprend des mesures, au niveau d'une gaine de sortie d'air (6) et dans la première phase du cycle de fonctionnement du sèche-linge (1), d'une température minimale détectée de l'air Tmin, d'une température de l'air T₁ à un instant prédéterminé t₁, de l'ordre de six à douze minutes après la détection du Tmin, d'une température de l'air T₂ à un instant prédéterminé t₂, de l'ordre de dix minutes après la mesure de T₁, et des déterminations des valeurs des variations de températures T₁ - Tmin et T₂ - T₁, en vue d'une identification d'une panne de chauffage et d'un défaut de ventilation dans cette première phase du cycle de fonctionnement du sèche-linge (1).

3. Procédé selon l'une des revendications 1 et 2, caractérisé ce ce qu'il comprend des mesures, au niveau de la gaine de sortie d'air (6) et au cours du cycle de fonctionnement du sèche-linge (1), de température de l'air Tj périodiquement toutes les tn secondes où tn est de l'ordre de plusieurs secondes, des mesures de température de l'air T₃ au bout d'un temps t₃, de l'ordre de quinze minutes après une coupure du chauffage et un maintien de la ventilation, et de température de l'air T₄ au bout d'un temps t₄, de l'ordre de cinq minutes après une refermeture du chauffage et un maintien de la ventilation, et des déterminations des valeurs des variations de températures Tj - T(j - 1), T₄ - T₃ et de$\frac{\text{Δ T}}{\text{tp}} \text{,}$ pendant un temps tp de dix minutes environ, en vue d'une identification d'une panne de chauffage et d'une obstruction de la gaine de sortie d'air (6) au cours d'un cycle de fonctionnement du sèche-linge (1).

4. Procédé selon l'une des revendications 1 à 3, caractérisé en ce qu'il comprend des mesures de la température de l'air Ts toutes les Tr secondes, par exemple trente secondes, au niveau de la gaine de sortie d'air (6) et postérieurement au moment où un seuil d'humidité finale H choisi du linge est atteint, d'un intervalle de temps supérieur à environ deux minutes, et des déterminations des valeurs des variations de températures T₅ - Ts où Ts est une température de sécurité, de l'ordre de 70°C, choisie et enregistrée ou mémorisée, et de$\frac{\text{Δ T}}{\text{tr}}$ pendant deux minutes environ, en vue d'une identification d'une panne de non interruption de chauffage dans une dernière phase ou phase de refroidissement du linge du cycle de fonctionnement du sèche-linge (1).

5. Procédé selon la revendication 2, caractérisé en ce qu'il comprend une identification d'une panne de chauffage dans une première phase d'un cycle de fonctionnement du sèche-linge (1) par une reconnaissance du fait que T₁ - Tmin est négative ou nulle (T₁ -Tmin ≦ 0), et d'un défaut de ventilation provoqué par un arrêt du ventilateur (4) dans une première phase d'un cycle de fonctionnement par une reconnaissance du fait que T₁ - Tmin est positive et inférieure ou égale à Tv où Tv est un écart de température dépendant du sèche-linge, de l'ordre de 5°C (0 < T₁ - Tmin ≦ Tv) et T₂ - T₁ est négative ou nulle (T₂ - T₁ ≦ 0).

6. Procédé selon la revendication 3, caractérisé en ce qu'il comprend une identification d'une panne de chauffage au cours d'un cycle de fonctionnement du sèche-linge (1) par une reconnaissance du fait que Tj - T(j - 1) est négative (Tj - T(j - 1 < 0), que$\frac{\text{Δ T}}{\text{tp}}$ est négatif ($\frac{\text{Δ T}}{\text{tp}} \text{< 0)}$ et est supérieur à un seuil S de variation de température par unité de temps$\text{(} \frac{\text{Δ T}}{\text{tp}} \text{>S)}$ pendant un temps tp de dix minutes environ, S dépendant du sèche-linge et valant environ 1°C par minute et que T₄ - T₃ est négative ou nulle (T₄ - T₃ ≦ 0) et d'une obstruction de la gaine de sortie d'air (6) au cours d'un cycle de fonctionnement par une reconnaissance du fait que Tj - T(j - 1) est négative (Tj - T(j - 1) < 0), que$\frac{\text{ΔT}}{\text{tp}}$ est négatif et est supérieur à un seuil S de variation de température par unité de temps pendant une temps tp de dix minutes environ et que T₄ - T₃ est positive (T₄ - T₃ > 0).

7. Procédé selon la revendication 4, caractérisé en ce qu'il comprend une identification d'une panne de non interruption du chauffage dans une dernière phase ou phase de refroidissement du linge du cycle de fonctionnement du sèche-linge (1) par une reconnaissance du fait que T₅ - Ts est positive ou nulle (T₅ - T_{S} ≧ 0) ou$\frac{\text{Δ T}}{\text{tr}}$ est positive$\text{(} \frac{\text{Δ T}}{\text{tr}} \text{> 0),}$ pendant un temps minimal de deux minutes environ.

8. Sèche-linge mettant en oeuvre le procédé de l'une quelconque des revendications 1 à 7, caractérisé en ce qu'il comprend un capteur de température (14) disposé dans une gaine de sortie d'air (6) d'un tambour à linge (2) et opérant une saisie des températures de l'air y circulant et un circuit de commande (15) muni d'une carte électronique (16) utilisant un microprocesseur assurant des mesures de températures, un enregistrement des données saisies, des déterminations des variations de températures à partie de ces données, une mise en mémoire de programme de fonctionnement, de valeur préétablies de température de sécurité Ts, de seuil S de variation de température par unité de temps, des seuils d'humidité choisis de fin de séchage H du linge, une commande des organes du sèche-linge, une exécution des programmes de fonctionnement choisis, une interruption de ces programmes suivant les pannes détectées, et une signalisation lumineuse, sonore ou en clair de ces pannes.

9. Sèche-linge selon la revendication 8, caractérisé en ce qu'il comprend pour une signalisation lumineuse des pannes, trois diodes alignées (21, 22, 23) dont les deux premières (21, 22) sont allumées pour une panne de chauffage, les deux d'extrémité (21, 23) sont allumées pour un défaut de ventilation par un arrêt du ventilateur (4), les deux dernières (22, 23) sont allumées pour une panne soit de chauffage soit d'obstruction de la gaine de sortie d'air (6), les trois (21, 22, 23) sont allumées pour une obstruction de la gaine de sortie d'air (6), et les trois (21, 22, 23) sont en clignotement pour une non-interruption du chauffage.

## Patentansprüche

1. Verfahren zur Erfassung von Störunben in einem Wäschetrockner (1), der mit einer Wäschetrommel (2), elektrischen Heizwiderständen (5) und einem Luftzirkulationsventilator (4) versehen ist, dadurch gekennzeichnet, daß es Messungen der Temperatur der Luft (T₁, T₂, T₃, T₄, T₅, Tmin, Tj) auf Höhe des Luftaustrittsrohrs (6) und in vorgegebenen Zeitpunkten (t₁, t₂, t₃, t₄) des Funktionszyklus dieses Wäschetrockners, eine Bestirnmung der Änderunbswerte der bemessenen Temperaturen (Tj - T(j-1), T₁ - Tmin, T₂ - T₁, T₄ - T₃, T₅ - Ts) und eine Identifikation von Störungen durch ein selektives Erkennen von abnormalen Werten dieser Temperaturänderungen unter Berücksichtigung dieser Meßzeitpunkte dieser Temperaturen während des Funktionszyklus des Wäschetrockners (1) umfaßt.

2. Verfahren gemäß Anspruch 1, dadurch gekennzeichnet, daß es auf Höhe eines Luftaustrittsrohrs (6) und in der ersten Phase des Funktionszyklus des Wäschetrockners (1) Messungen einer erfaßten minimalen Temperatur der Luft Tmin, einer Lufttemperatur T₁ in einem in der Größenordnung von sechs bis zwölf Minuten nach der Erfassung von Tmin liegenden vorgegebenen Zeitpunkt t₁ und einer Lufttemperatur T₂ in einem in der Größenordnung von zehn Minuten nach der Messung von T₁ liegenden vorgegebenen Zeitpunkt t₂, und Bestimmungen der Änderungswerte der Temperaturen T₁ - Tmin und T₂ - T₁ umfaßt, um eine Störung der Heizung und einen Fehler der Ventilation in dieser ersten Phase des Funktionszyklus des Wäschetrockners (1) zu identifizieren.

3. Verfahren gemäß einem der Ansprüche 1 und 2, dadurch gekennzeichnet, daß es auf Höhe des Luftaustrittsrohrs (6) und im Verlauf des Funtitionszyklus des Wäschetrockners (1) periodische Messungen der Lufttemperatur Tj nach jeweils tn Sekunden, wobei tn in der Größenordnung von mehreren Sekunden liegt, Messungen der Lufttemperatur T₃ nach Ablauf einer Zeit t₃ in der Größenordnung von fünfzehn Minuten nach einer Abschaltung der Heizung und einer Aufrechterhaltung der Ventilation und der Lufttemperatur T₄ nach Ablauf einer Zeit t₄ in der Größenordnung von fünf Minuten nach einem Wiedereinschalten der Heizung und einer Aufrechterhaltung der Ventilation und Bestimmungen der Anderungswerte der Temperaturen Tj - T(j-1), T₄ - T₃ und ΔT/tp, | ΔT/tp | während einer Zeit tp von ungefähr 10 Minuten umfaßt, um eine Störung der Heizung und eine Verstopfung des Luttaustrittsrohrs (6) im Verlauf eines Funktionszyklus des Wäschetrockners (1) zu identifizieren.

4. Verfahren gemäß einem der Ansprüche 1 bis 9, dadurch gekennzeichnet, daß es auf Höhe des Luftaustrittsrohrs (6) und nach dem Moment, in dem ein gewählter Schwellenwert H der Endfeuchtibkeit der Wäsche erreicht ist, während eines Zeitintervalls, das größer als ungefähr zwei Minuten ist, Messunben der Lufttemperatur Ts nach jeweils tr Sekunden, beispielsweise 90 Sekunden, und Bestimmungen der Änderungswerte der Temperaturen T₅ - Ts, wobei Ts eine bewälte und aufbezeichnete oder gespeicherte Sicherheitstemperatur in der Größenordnung von 70°C ist, und von ΔT/tr während ungefähr zwei Minuten umfaßt, um eine Störung der Nichtabschaltung der Heizung in einer letzten Phase oder einer Abkühlphase der Wäsche des Funktionszykjus des Wäschetrockners (1) zu identifizieren.

5. Verfahren gemäß Anspruch 2, dadurch gekennzeichnet, daß es eine Identifikation einer Störung der Heizung in einer ersten Phase eines Funktionszyklus des Wäschetrockners (1) durch Erkennen der Tatsache, daß T₁ - Tmin negativ oder null ist (T₁ - Tmin ≦ 0), und eines Fehlers der Ventilation, die durch ein Anhalten des Ventilators (4) in einer ersten Phase eines Funktionszyklus hervorgerufen wird, durch Erkennen der Tatsache, daß T₁ - Tmin positiv und Kleiner oder gleich Tv ist, wobei Tv ein vom Wäschetrockner abhängender Temperaturabstand in der Größenordnung von 5°C (0 < T₁ - Tmin ≦ Tv), und daß T₂ - T₁ negativ oder null ist (T₂ - T₁ ≦ 0), umfaßt.

6. Verfahren gemäß Anspruch 9, dadurch gekennzeichnet, daß es eine Identifikation einer Störung der Heizung im Verlauf eines Funktionszyklus des Wäschetrockners (1) durch Erkennen der Tatsache, daß Tj - T(-1) negativ ist (Tj - T(j-1) < 0), daß während einer Zeit tp von ungefähr zehn Minuten ΔT/tp negativ ist (ΔT/tp < 0) und | ΔT/tp | brößer als ein Schwellenwert S der Temperaturänderung pro Zeiteinheit ist (ΔT/tp > S, wobei S vom Wäschetrockner abhängt und einen Wert von ungefähr 1°C pro Minute besitzt, und daß T₄ - T₃ negativ oder null ist (T₄ - T₃ ≦ 0), und einer Verstopfung des Luftaustrittsrohrs (6) im Verlauf eines Funktionszyklus durch Erkennen der Tatsache, daß Tj - T(j-1) negativ ist (Tj - T(j-1) < 0) daß während einer Zeit tp von ungefähr zehn Minuten ΔT/tp negativ ist und | ΔT/tp |größer als ein Schwellenwert S der Temperaturänderung pro Zeiteinheit ist ( | ΔT/tp | > S) und daß T₄ - T₃ positiv ist (T₄ - T₃ > 0), umfaßt.

7. Verfahren gemäß Anspruch 4, dadurch gekennzeichnet, daß es eine Identifikation einer Störung der Nichtabschaltung der Heizung in einer letzten Phase oder Abkünlungsphase der Wäsche des Funktionszyklus des Wäschetrockners (1) durch Erkennen der Tatsache, daß während einer minimalen Zeit von ungefähr zwei Minuten T₅ - Ts positiv oder null ist (T₅ - Ts ≧ 0) oder ΔT/tr positiv ist (ΔT/tr > 0), umfaßt.

8. Wäschetrockner, der das Verfahren gemäß einem der Ansprüche 1 bis 7 ausführt, dadurch gekennzeichnet, daß er versehen ist mit einem Temperatur-Meßwertaufnehmer (14), der in einem Luftaustrittsrohr (6) einer Wäschetrommel (2) anbeordnet ist und so arbeitet, daß er die Temperaturen der dort zirkulierenden Luft erfaßt, und einer Steuerschaltung (15), die eine elektronische Karte (16) aufweist, die einen Mikroprozessor verwendet, der die Temperaturmessungen, eine Aufzeichnung der erfaßten Daten, Bestimmunben der Temperaturärsderungen anhand dieser Daten, ein Speichern des Funktionsprogramms, von voreingestellten Werten der Sicherheitstemperatur Ts, des Schwellenwertes S der Temperaturänderung pro Zeiteinheit und der für das Ende der Trocknung der Wäsche gewählten Feuchtigkeitsschwellenwerte H, eine Steuerung der Elemente des Wäschetrockners, eine Ausführung der gewählten Funktionsprogramme, eine Abschaltung dieser Probramme infolge der erfaßten Störungen und eine Leucht-, Ton- oder Klarschriftanzeige dieser Störunben gewährleistet.

9. Wäschetrockner gemäß Anspruch 8, dadurch gekennzeichnet, daß er für eine Leuchtanzeige der Störunben drei in einer Reihe angeordnete Dioden (21, 22, 23) umfaßt, von denen bei einer Störung der Heizung die zwei ersten (21, 22) erleuchtet sind, bei einem Fehler der Ventilation durch ein Anhalten des Ventilators (4) die beiden äußeren (21, 23) erleuchtet sind, bei einer Störung der Heizung oder einer Verstopfung des Luftaustrittsrohrs (6) die zsei letzten (22, 23) erleuchtet sind, bei einer Verstopfung des Luftaustrittrohrs (6) alle drei (21, 22, 23) erleuchtet sind und bei einer Nichtabschaltung der Heizung alle drei (21, 22, 23) blinken.

## Claims

1. A method for the detection of faults in a laundry dryer (1) provided with a washing drum (2), with electrical heating elements (5) and with a fan (4) for the circulation of the air, characterised in that it comprises measurements of the temperature of the air (T₁, T₂, T₃, T₄, T₅ Tmin and Tj) at the level of the air outlet casing (6) and at predetermined instants (t₁, t₂, t₃ and t₄) of the operating cycle of the washing machine, an ascertainment of the values of the variations in the measured temperatures (Tj - T(j - 1), T₁ - Tmin, T₂ - T₁, T₄ - T₃ and T₅ - Ts) and an identification of the faults by selectively recognising abnormal values of such variations in temperature taking into account the instants at which said temperatures are measured, in the operating cycle of the washing machine (1).

2. The method as claimed in claim 1, characterised in that it comprises measurements, at the level of the outlet case (6) for the air and during the first phase of the operating cycle of the washing machine (1), of a minimum air temperature detected of Tmin, at a predetermined instant t₁ of the order of six to twelve minutes after the detection of the Tmin, of a temperature of the air T₂ at a predetermined instant t₂, of the order of ten minutes after the measurement T₁, and ascertainment of values of variations in the temperature T₁ - Tmin and T₂ - T₁ in order to identify a fault in the heating and of a fault in the air circulation in this first phase of the cycle of operation of the washing machine (1).

3. The method as claimed in claim 1 or in claim 2, characterised in that it comprises measurements, at the level of the outlet case (6) for the air and during the cycle of operation of the washing machine (1), of the temperature of the air Tj periodically every tn seconds where tn is of the order of several seconds, measurements of the temperature of the air T₃ at the end a time t₃, of the order of fifteen minutes after turning off the heating and continuation of the air circulation, and of the temperature of the air T₄ at the end of a time t₄, of the order of five minutes after turning on the heating again and continuation of the air circulation and ascertainment of the values of the variations in temperature Tj -T(j - 1), T₄ - T₃ and of ΔT/tp, |ΔT/tp| during a time tp of approximately ten minutes in order to identify a fault in the heating and of a blockage of the air outlet case (6) during a cycle of operation of the washing machine (1).

4. The method as claimed in any one of the preceding claims 1 through 3, characterised in that it comprises measurement of the temperature of the air Ts every tr seconds, for instance every thirty seconds, at the level of the air outlet case (6) and after the time when a final dampness threshold H selected for the washing has been reached, of an interval of time greater than approximately two minutes and ascertainment of the values of variation of the temperatures T₅ - Ts, where ts is a security temperature, of the order of 70° C, selected and recorded or stored, and of ΔT/tr for approximately two minutes in order to identify a fault in a last phase or washing cooling phase in the operating cycle of the washing machine (1).

5. The method as claimed in claim 2, characterised in that it comprises identification of a heating fault during a first phase of a cycle of operating of the washing machine (1) by recognising the fact that T₁ - Tmin is negative or zero (T₁ - Tmin ≦ 0), and of a fault in the air circulation caused by the fan (4) stopping in a cycle of a first phase of operation by recognition of the fact that T₁ - Tmin is positive and is less than or equal to Tv, where Tv is a temperature offset dependent on the washing machine, of the order of 5° C (0 < T₁ - Tmin ≦ Tv) and T₂ - T₁ is negative or zero (T₂ - T₁ ≦ 0).

6. The method as claimed in claim 2, characterised in that it comprises identification of a fault in the heating during an operating cycle of the washing machine (1) by recognition of the fact that Tj - T(j -1) is negative (Tj - T(j - 1 < 0), that ΔT/tp is negative (ΔT/tp < 0) and |ΔT/tp| is greater than a threshold S of variation in temperature in a unit of time (ΔT/tp > S) during a time tp of approximately ten minutes, S being dependent on the washing machine and being approximately 1° C per minute and that T₄ - T₃ is negative or zero (T₄ - T₃ ≦ 0) and of the blockage of the air outlet case (6) during a cycle of operation by recognising the fact that Tj - T(j - 1) is negative (Tj - T(j - 1) < 0), that ΔT/tp is negative and |ΔT/tp| is greater than a thereshold S of temperature variation for a unit of time (|ΔT/tp| > S) during a time tp of approximately ten minute and that T₄ - T₃ is positive (T₄ - T₃ > 0).

7. The method as claimed in claim 4, characterised in that it comprises identifying a fault involving failure to turn off the heating during a last phase or cooling phase of the washing of the operating cycle of the washing machine (1) by recognising the fact that T₅ - Ts is positive or zero (T₅ - Tₛ ≧ 0) or ΔT/tr is positive (ΔT/tr > 0) during a minimum time of approximately two minutes.

8. A laundry dryer for performing the method as claimed in any one of the preceding claims 1 through 7, characterised in that it comprises a temperature sensor (14) arranged in an air outlet case (6) of a washing drum (2) and performing detection of the temperatures of the air circulating therethrough and a control circuit (15) provided with an electronic circuit board (16) utilised a microprocessor for the measurement of the temperatures, for recording the detected data, for the measurements of the variations in temperature on the basis of such data, for storing the operating program, for pre-established temperature values of the security temperature Ts, for the threshold S of variation of the temperature for a unit of time, for dampness thresholds selected for the end of drying H of the washing, for control of the parts of the washing machine, for running operating programs as selected, for turning off of these programs following faults detected and illuminating, audible or color signaling means indicating such faults.

9. The laundry dryer as claimed in claim 8, characterised in that for illuminating indication of the faults it comprises three aligned diodes (21, 22 and 23) of which the two first ones (21 and 22) are lit up for a heating fault, the two end ones (21 and 23) are lit up for a fault in the air circulation owing to stoppage of the fan (4), the two last ones (22 and 23) are lit up for a fault either in the heating or because of an obstruction in the air outlet case (6), all three diodes (21, 22 and 23) being lit up for a blockage of the air outlet (6), all three being caused to blink if there is a failure to turn off the heating.
